# FASCICULE DE BREVET EUROPEEN

(11) **EP 1 601 496 B1**
(45) Date de publication et mention de la délivrance du brevet: **29.10.2014**
(21) Numéro de dépôt: 04717673.0
(22) Date de dépôt: 05.03.2004
(51) Int. Cl.: B24B 9/14, B24B 17/02

(54) **PROCEDE D'USINAGE D'UNE LENTILLE OPHTALMIQUE ET MACHINE D'USINAGE POUR METTRE EN OEUVRE LA METHODE PRECEDENTE**
VERFAHREN ZUR MASCHINELLEN BEARBEITUNG EINER OPHTHALMISCHEN LINSE UND BEARBEITUNGSVORRICHTUNG ZUR DURCHFÜHRUNG DES VERFAHRENS
METHOD FOR MACHINING AN OPHTHALMIC LENS AND MACHINING DEVICE FOR CARRYING OUT SAID METHOD

(30) Priorité: 07.03.2003 FR 0302869
(43) Date de publication de la demande: 07.12.2005
(73) Titulaire: ESSILOR INTERNATIONAL (Compagnie Générale d'Optique), F-94220 Charenton-le-Pont (FR)
(72) Inventeur: GUILLERMIN, Laurent, F-43000 Montpellier (FR)
(74) Mandataire: Santarelli
(86) Numéro de dépôt international: PCT/FR2004/000531
(87) Numéro de publication internationale: WO 2004/080652

(56) Documents cités:
- EP-A- 0 432 078
- FR-A- 2 734 505
- US-A- 4 713 912

## Description

La présente invention concerne un procédé et une machine d'usinage d'une lentille ophtalmique, selon le préambule des revendications 1 et 8.

FR 2 734 505 décrit un procédé et une machine selon le préambule des revendications 1 et 8.

La réalisation d'une lentille ophtalmique est généralement effectuée par le meulage d'une ébauche. Cet usinage permet de donner à l'ébauche la forme de la lentille souhaitée de telle sorte que cette dernière puisse être montée dans un cercle de monture de lunettes.

Pour donner aux verres à monter la forme adaptée aux cercles de la monture correspondante, il existe principalement deux techniques décrites ci-après.

Selon une première technique, on utilise un gabarit qui reprend la forme du cercle de la monture dans lequel le verre doit prendre place. Le gabarit est monté sur la meuleuse de même que l'ébauche à usiner. La meuleuse vient alors recopier la forme du gabarit. Le recopiage se fait mécaniquement. La trajectoire d'usinage est générée par le gabarit qui se déplace sur une touche dont le rayon est sensiblement le même que celui des meules. Ce procédé par copiage permet d'obtenir une reproduction assez fidèle de la forme du gabarit. Sur de telles machines il n'est toutefois généralement pas possible de réaliser un biseau à trajectoire contrôlée. Celui-ci est réalisé par un outil monté sur un axe flottant, ce qui ne permet pas de maîtriser parfaitement la trajectoire de l'outil.

Il existe également une seconde technique mettant en oeuvre une meuleuse numérique. Une telle meuleuse est alors associée à un lecteur qui, avant l'usinage de l'ébauche, numérise la forme du cercle de la monture correspondant au verre que l'on souhaite réaliser. Les données ainsi enregistrées sont transmises à la meuleuse. Cette dernière possède généralement trois axes numériques et peut donc contrôler précisément la trajectoire au cours de l'usinage. Une meuleuse numérique est une machine sensiblement plus chère qu'une meuleuse à gabarit, notamment à cause du lecteur qui lui est associé. De plus, ce lecteur est d'une part sensible et fragile et d'autre part difficile à réparer.

Pour réaliser des lunettes dans des pays dits "émergentes", il convient de pouvoir proposer de machines à prix relativement bas et facilement réparables en cas de panne. Comme il ressort de ce qui précède, les machines à gabarit répondent à ces critères mais présentent tout de même les inconvénients évoqués ci-dessus. Ainsi, il n'est pas possible d'avoir une bonne maîtrise de la position du biseau dans le verre pour réaliser la finition de celui-ci. Ceci pose des problèmes notamment lorsque la lentille ophtalmique est réalisée en polycarbonate.

La présente invention a alors pour but de fournir un procédé de réalisation d'un verre de lunettes ou d'une lentille ophtalmique qui met en oeuvre uniquement des outils fiables et pouvant être facilement réparés tout en offrant également la maîtrise au niveau de l'usinage des meuleuses numériques.

A cet effet, elle propose un procédé d'usinage d'une lentille ophtalmique à l'aide d'une meuleuse numérique ou similaire selon le procédé de la revendication 1.

Ce procédé permet de se servir d'un outil placé sur le premier axe de la meuleuse pour venir "lire" le gabarit prenant place au niveau du second axe. Cet outil est utilisé comme palpeur et permet aux moyens utilisés pour le pilotage de la meuleuse de connaître la forme exacte du gabarit utilisé. Connaissant cette forme, ces moyens de pilotage peuvent agir sur les divers outils de la meuleuse pour réaliser une lentille ophtalmique reprenant le même contour que le gabarit.

Dans le procédé d'usinage selon l'invention, l'outil utilisé pour venir au contact du gabarit est par exemple une meule utilisée par la suite pour l'usinage de l'ébauche. Dans ce cas, la meule est de préférence laissée libre en rotation autour de son axe au cours des étapes b) et c) précitées. Toutefois, l'outil utilisé peut aussi être un outil spécifique utilisé comme palpeur.

Une forme de réalisation du procédé selon l'invention prévoit que pour l'étape d), on vient après chaque enregistrement éloigner l'outil et le gabarit l'un de l'autre, puis tourner le gabarit selon une incrémentation prédéterminée, puis remettre en contact le gabarit avec l'outil pour réaliser l'enregistrement suivant.

Le procédé d'usinage selon l'invention peut par exemple être utilisé avec une meuleuse du type comportant :
un premier axe sur lequel est monté au moins une meule,
un second axe parallèle au premier axe et sur lequel sont centrés deux arbres disposés dans le prolongement l'un de l'autre et destinés à maintenir entre eux une ébauche à usiner,
des moyens d'entraînement pour au moins l'un des deux arbres,
une bascule, montée pivotante autour d'un troisième axe parallèle aux deux premiers, et portant les arbres destinés à maintenir et entraîner l'ébauche à usiner,
une biellette montée entre une extrémité du troisième axe portant la bascule et une noix montée mobile sur un quatrième axe perpendiculaire aux trois précédents,
des moyens d'entraînement de la noix mobile, et
un système de butée et contre-butée monté d'une part sur la biellette et d'autre part sur la bascule pour limiter le mouvement de l'ébauche portée par la bascule en direction de la meule.

Une telle meuleuse est connue de l'homme du métier. Un avantage du procédé selon l'invention provient du fait qu'il peut être mis en oeuvre avec une meuleuse de l'art antérieur. Toutefois, une telle meuleuse est utilisée habituellement en association avec un système de lecture qui numérise la forme d'un cercle de monture. Avec la mise en oeuvre du procédé selon l'invention, ce système de lecture devient inutile. Il est donc possible d'obtenir une machine pour usiner des lentilles ophtalmiques à un coût moindre tout en bénéficiant tout de même des avantages d'une machine numérique.

Lorsqu'une telle meuleuse est utilisée pour la mise en oeuvre de la présente invention, on peut prévoir qu'au cours des étapes b) à d) correspondant à la lecture du gabarit, le gabarit repose sur l'outil placé sur le premier axe, que le gabarit est entraîné en rotation autour de son axe et que la position relative des deux axes est mesurée en détectant les déplacements de la bascule autour de son axe. Cette détection peut se faire par exemple en utilisant un capteur de déplacement angulaire placé sur l'axe de pivotement de la bascule.

La présente invention concerne également une machine pour l'usinage d'une lentille ophtalmique selon la revendication 8.

Dans une forme de réalisation adaptée à la mise en oeuvre d'un procédé selon l'invention, le premier axe de cette machine porte également un outil de palpage destiné à venir au contact d'un gabarit monté entre les deux arbres du second axe, et les moyens d'entraînement de la noix mobile comportent un codeur permettant de connaître précisément la position de la noix sur son quatrième axe. Dans cette nouvelle machine, l'outil de palpage présente par exemple la forme d'un disque lisse reprenant la forme d'une meule montée sur le premier axe.

La présente invention concerne également une autre machine pour l'usinage d'une lentille ophtalmique du type précité, caractérisée en ce qu'un capteur de pression est prévu entre la butée et la contre-butée des biellette et bascule.

Des détails et avantages de l'invention ressortiront mieux de la description qui suit, faite en référence au dessin schématique annexé sur lequel :
La figure 1 est une vue schématique partielle en perspective d'une machine d'usinage d'une lentille ophtalmique pouvant être utilisée pour la mise en oeuvre d'un procédé selon l'invention,
La figure 2 est une vue schématique représentant les éléments principaux de la machine de la figure 1 vue en élévation, et
La figure 3 correspond à la figure 2 en vue de dessus.

La présente invention permet l'utilisation d'une meuleuse numérique de type connu comme lecteur de gabarit et comme meuleuse. Dans un premier temps, la description qui suit présente une meuleuse pouvant être utilisée pour la mise en oeuvre de la présente invention puis ensuite un procédé selon l'invention est explicité en rapport avec la meuleuse décrite.

Sur la figure 1 est partiellement et schématiquement représentée une machine 1 pour l'usinage d'une lentille ophtalmique 2. Il s'agit d'une meuleuse pour réaliser le détourage de la lentille 2, dont le contour est destiné à correspondre, après son meulage, avec celui de l'un des cercles d'une monture de lunettes (non représentée).

La meuleuse 1 comprend deux arbres supports 4, 4' en vis-à-vis entre lesquels est maintenue par pincement la lentille 2. Ces arbres supports 4, 4' sont entraînés conjointement en rotation par un premier moteur (non représenté) autour d'un premier axe A1 commun. Toutefois, l'un d'entre eux seulement pourrait être entraîné, tandis que l'autre serait monté libre en rotation.

Les arbres supports 4, 4' sont montés sur un support mobile 5 appelé bascule. Cette bascule 5 est montée librement pivotante sur un châssis (non représenté) de la meuleuse 1, autour d'un deuxième axe A2 parallèle au premier axe A1.

La meuleuse 1 comprend en outre une meule 6 située au droit des arbres supports 4, 4' et entraînée en rotation autour d'un troisième axe A3 parallèle aux précédents A1, A2. Le mouvement de la bascule 5 vise à rapprocher ou éloigner les arbres supports 4, 4' de la meule 6, de sorte à conférer au contour de la lentille 2 la forme désirée, cette forme étant en général non cirrulaire.

Le premier moteur est par exemple monté sur la bascule 5, le mouvement de rotation de ce premier moteur étant transmis aux arbres supports 4, 4' par des arbres moteurs d'axe A2, par l'intermédiaire de courroies de transmission. Cette transmission pourrait toutefois être réalisée au moyen d'un mécanisme à engrenages.

En pratique, plusieurs meules sont prévues en parallèle sur le troisième axe A3, pour un ébauchage et une finition de la lentille 2 à usiner. Ces meules sont portées par un chariot (non représenté) mobile en translation suivant l'axe A3. Cette mobilité en translation est illustrée sur la figure 1 par la flèche double référencée Z.

Sur les figures 1 à 3, seule une meule 6 est représentée. Il s'agit ici d'une meule 6 de finition présentant une rainure 11 pour l'usinage d'un biseau sur la lentille 2.

Cette meuleuse est à commande numérique. Elle comprend, selon un mode de réalisation illustré sur la figure 1, une biellette 12 montée articulée, d'une part, par une première extrémité 13, au châssis autour d'un deuxième axe A2 de la bascule 5 et, d'autre part, par une deuxième extrémité 14 autour d'un quatrième axe A4 parallèle aux précédents A1, A2, A3, à une noix 15 elle-même montée mobile en translation suivant un cinquième axe A5, communément appelé axe de restitution, perpendiculaire au premier axe A1. La mobilité en translation de la noix 15 est illustrée sur la figure 1 par la flèche double référencée X.

La noix 15 est taraudée et est en prise par vissage avec une tige filetée 16 étendue suivant le cinquième axe A5 et autour duquel elle est entraînée en rotation par un deuxième moteur M2.

Entre la bascule 5 et la biellette 12 intervient un capteur de contact 17, par exemple de type électromagnétique, optique ou, plus simplement, électrique.

Lorsque la lentille 2 à usiner, enserrée entre les arbres supports 4, 4', est amenée au contact de la meule 6 par pivotement de la bascule 5 vers une position de travail dans laquelle les arbres supports 4, 4' se trouvent à proximité de la meule 6 (figure 1), la lentille 2 entraînée en rotation par les arbres 4, 4' est l'objet d'un enlèvement de matière par la meule 6 jusqu'à ce que la bascule 5 vienne en appui contre la biellette 12, cet appui étant détecté par le capteur 17.

En position de travail, la lentille 2 est en appui contre la meule 6 sous l'effet du poids de la bascule 5 conjugué à l'effort de traction d'un ressort (non représenté) ayant tendance à solliciter la bascule 5 vers la meule 6.

Une unité de pilotage programmée à cet effet coordonne ces opérations et commande notamment le deuxième moteur M2. La position angulaire de la lentille 2 autour du premier axe A1 et la position angulaire de la biellette 12 autour du deuxième axe A2 sont connues à chaque instant. La position angulaire de la biellette 12 correspond, à chaque instant, à la position finale de la bascule 5, corrigée de l'écart angulaire entre la biellette 12 et la bascule 5 lorsqu'elles sont en contact.

A cette position angulaire de la biellette 12 correspond une position linéaire de la noix 15 le long de la tige 16, appelée consigne finale d'usinage.

Aussi l'usinage de la lentille 2 est-il décrété achevé lorsque l'appui de la bascule 5 contre la biellette 12 a été détecté sur un tour complet de la lentille 2 autour du premier axe A1, le contour de la lentille 2 ayant désormais atteint la forme souhaitée du cercle de la monture précédemment mentionnée.

Une telle meuleuse, à laquelle est susceptible de s'appliquer l'invention, est bien connue de l'homme du métier car très répandue dans le commerce et ayant fait l'objet par la demanderesse de nombreux brevets par le passé. L'on pourra se référer notamment à la demande de brevet français portant le numéro d'enregistrement FR-95.06236 et publiée sous le numéro FR-A-2 734 505.

Dans la présente invention, on propose d'utiliser la meuleuse décrite ci-dessus (ou bien un autre type de meuleuse numérique) également comme lecteur de gabarit.

Dans un premier temps, on vient disposer entre les arbres supports 4, 4' un gabarit 2' (figure 2). Ce gabarit 2' est un gabarit tel ceux utilisés dans les meuleuses à gabarit de l'art antérieur, évoqués au préambule du présent document. Un tel gabarit 2' a un contour dont la forme correspond avec celui de l'un des cercles d'une monture de lunettes. De façon classique, ce gabarit 2' présente deux faces planes parallèles et non pas de faces convexes et/ou concaves comme la lentille ophtalmique 2 à réaliser.

Une fois le gabarit 2' en place, la bascule 5 est descendue jusqu'à ce que le gabarit 2' vienne au contact de la meule 6. Cette position de contact est alors repérée à l'aide de la biellette 12. A cet effet, le moteur M2 est actionné afin de déplacer la noix 15 sur la tige filetée 16 jusqu'à ce que le contact 17 placé sur la biellette 12 vienne rencontrer la contre-butée 17' prévue sur la bascule 5. La position correspondant à ce contact est repérée par un codeur 18 associé au moteur M2. Cette position est mémorisée dans l'unité de pilotage associée à la meuleuse.

La noix 15 est alors déplacée vers le bas (les orientations haut/bas sont faites ici en référence au dessin. Ceci correspond également à l'orientation habituelle d'une meuleuse telle celle représentée au dessin mais on pourrait bien entendu avoir une orientation différente) et la bascule 5 est relevée vers le haut de telle sorte que le gabarit 2' ne soit plus au contact de la meule 6. Le gabarit 2' est alors entraîné en rotation autour de l'axe A1 par les arbres supports 4, 4' d'une valeur angulaire prédéterminée, par exemple 0,5°. Le gabarit 2' est alors à nouveau amené au contact de la meule 6 et cette position est enregistrée en déplaçant la biellette 12 par l'intermédiaire de la noix 15 entraînée par le moteur M2.

On enregistre ainsi successivement pour tout le gabarit 2' les diverses positions correspondantes de la noix 15 sur la tige filetée 16 par le codeur 18. Ces mesures effectuées reviennent à mesurer pour chaque position du gabarit 2' autour de l'axe A1 la distance séparant cet axe A1 de l'axe A3 portant les meules 6.

Lorsque le gabarit 2' est entièrement lu, c'est-à-dire lorsqu'il a effectué une rotation complète de 360° (à une incrémentation près) autour de l'axe A1, l'unité de pilotage de la meuleuse, grâce aux valeurs fournies par le codeur 18, peut calculer le contour du gabarit 2'. Ce dernier peut alors être retiré de l'axe A1 et une ébauche de lentille ophtalmique 2 vient prendre sa place.

L'usinage de cette ébauche pour obtenir la lentille ophtalmique 2 est réalisé de manière classique comme on réalise un usinage avec une meuleuse numérique. Les données utilisées pour ce meulage sont les données calculées suite à la lecture du gabarit 2'. Comme réalisé habituellement, on effectue un palpage des faces avant et arrière de l'ébauche mise en place sur l'axe A1. L'ébauche est alors usinée et éventuellement biseautée suivant une trajectoire calculée à partir des données enregistrées au cours de la phase de lecture du gabarit 2'. Cette première opération d'usinage fournit par exemple le verre droit de la monture de lunettes correspondante. De la même manière, grâce aux données enregistrées et mémorisées, on réalise l'usinage et éventuellement biseautage du verre gauche.

Comme il ressort de ce qui précède, le procédé selon l'invention permet d'utiliser une meuleuse numérique comme lecteur de gabarit. Il n'est donc plus nécessaire d'associer à une telle meuleuse un lecteur spécifique qui numérise la forme d'un cercle de monture de lunettes. Grâce à l'économie du lecteur associé généralement à une meuleuse numérique, il est possible à un coût bien moindre, avec un procédé selon l'invention, de bénéficier de tous les avantages du numérique. En effet, l'unité de pilotage connaissant la forme à donner à l'ébauche à usiner peut réaliser toutes les opérations d'usinage pour obtenir un verre de lunettes entièrement fini (avec biseau, etc...).

Comme indiqué ci-dessus, le procédé selon l'invention peut être mis en oeuvre avec une meuleuse numérique classique sans modifier celle-ci. Une telle meuleuse peut aussi être adaptée au procédé selon l'invention. Ainsi, par exemple, au lieu de réaliser la lecture d'un gabarit avec la meule 6 qui réalise par la suite l'usinage de l'ébauche, il est envisageable d'équiper un train de meules 6 d'un disque 19 représenté en pointillés sur la figure 3. Ce disque est par exemple un disque lisse de géométrie identique à celle d'une meule 6. On peut également prévoir sur ce disque la présence d'au moins un capteur (non représenté) pour détecter le contact avec le gabarit 2'. Ce capteur est alors avantageusement un capteur de pression. Un tel capteur de pression peut bien entendu également prendre place entre la biellette 12 et la bascule 5 en complément ou à la place du capteur. Dans le cas où deux capteurs sont présents, l'un d'eux (le capteur de pression par exemple) peut être utilisé pour la phase concernant la lecture du gabarit 2' et l'autre (le capteur par exemple) peut être utilisé au cours de l'usinage de l'ébauche.

Dans certains cas, la monture est fournie sans gabarit. Il s'agit par exemple des montures connues sous la marque "NYLORS" ou bien des montures utilisées avec des verres percés pour lesquelles chaque verre est percé d'une part pour recevoir une branche et d'autre part pour être relié à l'autre verre de lunettes par un "nez". Dans ce cas, il est possible d'utiliser, à la place du gabarit, les verres de présentation qui sont fournis avec de telles montures. L'expression "gabarit" dans le présent document concerne donc également de tels verres de présentation.

La présente invention ne se limite pas au procédé décrit ci-dessus à titre d'exemple non limitatif et aux variantes évoquées. Elle concerne également toutes les variantes de réalisation à la portée de l'homme du métier dans le cadre des revendications ci-après.

Ainsi par exemple, la présente invention peut être mise en oeuvre avec une meuleuse d'un type différent de celle décrite et représentée au dessin.

La lecture du gabarit peut aussi être réalisée de manière différente. Au lieu de bouger la biellette et la bascule à chaque incrémentation du gabarit pour venir lire la position relative de l'axe des meules et de l'axe du gabarit, il est par exemple possible de lire la forme du gabarit de la manière suivante. Le gabarit est placé sur son axe, à la place habituellement prévue pour recevoir une ébauche à usiner. Le train de meules est déplacé de telle sorte que l'outil destiné à lire la forme du gabarit se trouve face à celui-ci. La bascule est alors déplacée de manière à ce que le gabarit vienne au contact de l'outil utilisé pour la lecture. Le gabarit est ensuite entraîné en rotation autour de son axe. Cet axe est porté par la bascule. Les axes de la bascule et du train de meules sont des axes fixes sur le châssis de la meuleuse. Au cours de la rotation du gabarit, la bascule oscillera autour de son axe en fonction des variations de rayon du gabarit. En enregistrant ces oscillations, par exemple à l'aide d'un capteur disposé sur l'axe de la bascule, il est possible de déterminer par le calcul la forme du gabarit. Au cours de cette lecture, la noix mobile est placée de telle sorte sur sa tige filetée que le capteur placé sur la biellette ne vienne pas en contact avec la contre-butée associée de manière à ne pas gêner le mouvement de la bascule. Dans ce cas, la lecture de la forme du gabarit peut être réalisée de façon discrète mais aussi continue.

## Revendications

1. Procédé d'usinage d'une lentille ophtalmique (2) à l'aide d'une meuleuse (1) numérique ou similaire comportant d'une part un premier axe (A3) sur lequel est monté au moins une meule (6) et d'autre part un second axe (A1) autour duquel sont entraînées en rotation deux arbres support (4, 4') en vis-à-vis entre lesquels est maintenue par pincement une ébauche à usiner pour obtenir la lentille ophtalmique (2) souhaitée, **caractérisé en ce qu'**il comporte les étapes suivantes :
a) mise en place sur le second axe (A1) d'un gabarit (2') entre les arbres support (4, 4'), le gabarit (2') correspondant à la lentille que l'on souhaite obtenir,
b) mise en contact du gabarit (2') avec un outil (6 ; 19) placé sur le premier axe (A3),
c) enregistrement de la position relative des deux axes (A1, A3),
d) répétition des étapes b) et c) afin de réaliser une lecture discrète ou continue de tout le gabarit (2'),
e) détermination par calcul de la forme du gabarit (2'),
f) retrait du gabarit (2'),
g) mise en place d'une ébauche à usiner,
h) usinage de l'ébauche, et
i) usinage éventuel d'une seconde ébauche.

2. Procédé d'usinage selon la revendication 1, **caractérisé en ce que** l'outil utilisé pour venir au contact du gabarit (2') est une meule (6) utilisée pour l'usinage de l'ébauche.

3. Procédé d'usinage selon la revendication 2, **caractérisé en ce que** la meule (6) est laissée libre en rotation autour de son axe (A3) au cours des étapes b) et c).

4. Procédé d'usinage selon la revendication 1, **caractérisé en ce que** l'outil utilisé pour venir au contact du gabarit (2') est un outil (19) spécifique utilisé comme palpeur.

5. Procédé d'usinage selon l'une des revendications 1 à 4, **caractérisé en ce que** pour l'étape d), on vient après chaque enregistrement éloigner l'outil (6, 19) et le gabarit (2') l'un de l'autre, puis tourner le gabarit (2') selon une incrémentation prédéterminée, puis remettre en contact le gabarit (2') avec l'outil (6, 19) pour réaliser l'enregistrement suivant.

6. Procédé d'usinage selon l'une des revendications 1 à 5, **caractérisé en ce que** la meuleuse (1) utilisée est du type comportant :
un premier axe (A3) sur lequel est monté au moins une meule (6),
un second axe (A1) parallèle au premier axe (A3) et sur lequel sont centrés deux arbres (4, 4') disposés dans le prolongement l'un de l'autre et destinés à maintenir entre eux une ébauche à usiner,
des moyens d'entraînement pour au moins l'un des deux arbres (4, 4'),
une bascule (5), montée pivotante autour d'un troisième axe (A2) parallèle aux deux premiers (A3, A1), et portant les arbres (4, 4') destinés à maintenir et entraîner l'ébauche à usiner,
une biellette (12) montée entre une extrémité du troisième axe (A2) portant la bascule (5) et une noix (15) montée mobile sur un quatrième axe (A5) perpendiculaire aux trois précédents,
des moyens d'entraînement (M2) de la noix mobile (15), et
un système de butée et contre-butée (17, 17') monté d'une part sur la biellette (12) et d'autre part sur la bascule (5) pour limiter le mouvement de l'ébauche portée par la bascule (5) en direction de la meule (6).

7. Procédé d'usinage selon la revendication 6, **caractérisé en ce qu'**au cours des étapes b) à d) correspondant à la lecture du gabarit (2'), le gabarit (2') repose sur l'outil (6, 19) placé sur le premier axe (A3), **en ce que** le gabarit (2') est entraîné en rotation autour de son axe (A1), et **en ce que** la position relative des deux axes (A1, A3) est mesurée en détectant les déplacements de la bascule (5) autour de son axe (A2).

8. Machine (1) pour l'usinage d'une lentille ophtalmique (2) du type comportant :
un premier axe (A3) sur lequel est monté au moins une meule (6),
un second axe (A1) parallèle au premier sur lequel sont centrés deux arbres (4, 4') disposés dans le prolongement l'un de l'autre et destinés à maintenir entre eux une ébauche à usiner,
des moyens d'entraînement pour au moins l'un des deux arbres (4, 4'),
une bascule (5) montée pivotante autour d'un troisième axe (A2) parallèle aux deux premiers et portant les arbres (4, 4') destinés à maintenir et entraîner l'ébauche à usiner,
une biellette (12) montée entre une extrémité du troisième axe (A2) portant la bascule (5) et une noix (15) montée mobile sur un quatrième axe (A5) perpendiculaire aux trois précédents,
des moyens d'entraînement (M2) de la noix (1() mobile, et
un système de butée et contre-butée (17, 17') monté d'une part sur la biellette (12) et d'autre part sur la bascule (5) pour limiter le mouvement de l'ébauche portée par la bascule (5) en direction de la meule (6),
**caractérisée en ce que** le premier axe (A3) porte également un outil de palpage (19) destiné à venir au contact d'un gabarit (2') monté entre les deux arbres (4, 4') du second axe (A1), et **en ce que** les moyens d'entraînement (M2) de la noix (15) mobile comportent un codeur (18) permettant de connaître précisément la position de la noix (15) sur son quatrième axe (A5).

9. Machine selon la revendication 8, **caractérisée en ce que** l'outil de palpage (19) présente la forme d'un disque lisse reprenant la forme d'une meule montée sur le premier axe (A3).

10. Machine (1) selon l'une des revendications 8 et 9, **caractérisée en ce qu'**un capteur de pression est prévu entre la butée (17) et la contre-butée (17') des biellette (12) et bascule (5).

## Patentansprüche

1. Verfahren zur maschinellen Bearbeitung einer ophthalmischen Linse (2) mit Hilfe einer digitalen Schleifmaschine (1) oder dergleichen, die eine einerseits eine erste Achse (A3), auf die mindestens eine Schleifscheibe (6) montiert ist, und andererseits eine zweite Achse (A1) aufweist, um die herum zwei einander gegenüberliegende Trägerwellen (4, 4') angetrieben werden, zwischen denen ein maschinell zu bearbeitender Rohling durch Einklemmen gehalten wird, um die gewünschte ophthalmische Linse (2) zu erhalten, **dadurch gekennzeichnet, dass** es die folgenden Schritte aufweist:
a) Aufbringen einer Schablone (2') auf die zweite Achse (A1) zwischen den Trägerwellen (4, 4'), wobei die Schablone (2') der zu erhaltenden Linse entspricht,
b) Inkontaktbringen der Schablone (2') mit einem auf der ersten Achse (A3) angeordneten Werkzeug (6; 19),
c) Speichern der relativen Stellung der zwei Achsen (A1, A3),
d) Wiederholen der Schritte b) und c), um ein einzelnes oder durchgehendes Ablesen der ganzen Schablone (2') durchzuführen,
e) Bestimmen der Form der Schablone (2') durch Berechnung,
f) Entfernen der Schablone (2'),
g) Anordnen eines maschinell zu bearbeitenden Rohlings,
h) maschinelle Bearbeitung des Rohlings, und
i) mögliche maschinelle Bearbeitung eines zweiten Rohlings.

2. Maschinelles Bearbeitungsverfahren nach Anspruch 1, **dadurch gekennzeichnet, dass** das Werkzeug, das verwendet wird, um mit der Schablone (2') in Kontakt zu kommen, eine Schleifscheibe (6) ist, die zur maschinellen Bearbeitung des Rohlings verwendet wird.

3. Maschinelles Bearbeitungsverfahren nach Anspruch 2, **dadurch gekennzeichnet, dass** die Schleifscheibe (6) während der Schritte b) und c) frei um ihre Achse (A3) drehbar gelassen wird.

4. Maschinelles Bearbeitungsverfahren nach Anspruch 1, **dadurch gekennzeichnet, dass** das Werkzeug, das verwendet wird, um mit der Schablone (2') in Kontakt zu kommen, ein spezifisches Werkzeug (19) ist, das als Taster verwendet wird.

5. Maschinelles Bearbeitungsverfahren nach einem der Ansprüche 1 bis 4, **dadurch gekennzeichnet, dass** für den Schritt d) nach jeder Speicherung das Werkzeug (6, 19) und die Schablone (2') voneinander entfernt werden, dann die Schablone (2') gemäß einer vorbestimmten Inkrementierung gedreht wird, dann die Schablone (2') wieder mit dem Werkzeug (6, 19) in Kontakt gebracht wird, um die folgende Speicherung durchzuführen.

6. Maschinelles Bearbeitungsverfahren nach einem der Ansprüche 1 bis 5, **dadurch gekennzeichnet, dass** die verwendete Schleifmaschine (1) von der Art ist, die aufweist:
eine erste Achse (A3), auf die mindestens eine Schleifscheibe (6) montiert ist,
eine zweite Achse (A1) parallel zur ersten Achse (A3) und auf die zwei Wellen (4, 4') zentriert sind, die in gegenseitiger Verlängerung angeordnet und dazu bestimmt sind, zwischen sich einen maschinell zu bearbeitenden Rohling zu halten,
Antriebseinrichtungen für mindestens eine der zwei Wellen (4, 4'),
eine Kippvorrichtung (5), die um eine dritte Achse (A2) parallel zu den zwei ersten (A3, A1) schwenkbar montiert ist und die Wellen (4, 4') trägt, die dazu bestimmt sind, den maschinell zu bearbeitenden Rohling zu halten und anzutreiben,
einen Schwingarm (12), der zwischen einem Ende der die Kippvorrichtung (5) tragenden dritten Achse (A2) und einer Muffe (15) montiert ist, die auf eine vierte Achse (A5) lotrecht zu den drei vorhergehenden beweglich montiert ist,
Antriebseinrichtungen (M2) der beweglichen Muffe (15), und
ein Anschlag- und Gegenanschlagsystem (17, 17'), das einerseits auf den Schwingarm (12) und andererseits auf die Kippvorrichtung (5) montiert ist, um die Bewegung des von der Kippvorrichtung (5) getragenen Rohlings in Richtung der Schleifscheibe (6) zu begrenzen.

7. Maschinelles Bearbeitungsverfahren nach Anspruch 6, **dadurch gekennzeichnet, dass** während der Schritte b) bis d) entsprechend dem Ablesen der Schablone (2') die Schablone (2') auf dem auf der ersten Achse (A3) angeordneten Werkzeug (6, 19) ruht, dass die Schablone (2') um ihre Achse (A1) in Drehung versetzt wird, und dass die relative Stellung der zwei Achsen (A1, A3) gemessen wird, indem die Verschiebungen der Kippvorrichtung (5) um ihre Achse (A2) erfasst werden.

8. Maschine (1) zur maschinellen Bearbeitung einer ophthalmischen Linse (2) von der Art, die aufweist:
eine erste Achse (A3), auf die mindestens eine Schleifscheibe (6) montiert ist,
eine zweite Achse (A1) parallel zur ersten, auf die zwei Wellen (4, 4') zentriert sind, die in gegenseitiger Verlängerung angeordnet und dazu bestimmt sind, zwischen sich einen maschinell zu bearbeitenden Rohling zu halten,
Antriebseinrichtungen für mindestens eine der zwei Wellen (4, 4'),
eine Kippvorrichtung (5), die um eine dritte Achse (A2) parallel zu den zwei ersten schwenkbar montiert ist und die Wellen (4, 4') trägt, die dazu bestimmt sind, den maschinell zu bearbeitenden Rohling zu halten und anzutreiben,
einen Schwingarm (12), der zwischen einem Ende der die Kippvorrichtung (5) tragenden dritten Achse (A2) und einer Muffe (15) montiert ist, die auf eine vierte Achse (A5) lotrecht zu den drei vorhergehenden beweglich montiert ist,
Antriebseinrichtungen (M2) der beweglichen Muffe (15), und
ein Anschlag- und Gegenanschlagsystem (17, 17'), das einerseits auf den Schwingarm (12) und andererseits auf die Kippvorrichtung (5) montiert ist, um die Bewegung des von der Kippvorrichtung (5) getragenen Rohlings in Richtung der Schleifscheibe (6) zu begrenzen,
**dadurch gekennzeichnet, dass** die erste Achse (A3) ebenfalls ein Tastwerkzeug (19) trägt, das dazu bestimmt ist, mit einer zwischen den zwei Wellen (4, 4') der zweiten Achse (1) montierten Schablone (2') in Kontakt zu kommen, und dass die Antriebseinrichtungen (M2) der beweglichen Muffe (15) einen Codierer (18) aufweisen, der es ermöglicht, die Stellung der Muffe (15) auf ihrer vierten Achse (A5) genau zu kennen.

9. Maschine nach Anspruch 8, **dadurch gekennzeichnet, dass** das Tastwerkzeug (19) die Form einer glatten Scheibe hat, die die Form einer auf die erste Achse (A3) montierten Schleifscheibe aufgreift.

10. Maschine (1) nach einem der Ansprüche 8 und 9, **dadurch gekennzeichnet, dass** ein Druckfühler zwischen dem Anschlag (17) und dem Gegenanschlag (17') des Schwingarms (12) und der Kippvorrichtung (5) vorgesehen ist.

## Claims

1. Method for machining an ophthalmic lens (2) using a numerically-controlled grinding machine (1) or the like comprising, on the one hand, a first axis (A3) on which at least one grinding wheel (6) is mounted, and, on the other hand, a second axis (A1) about which are rotationally driven two opposing support shafts (4, 4') between which is clamped a blank that is to be machined in order to obtain the desired ophthalmic lens (2), **characterized in that** it comprises the following steps:
a) placing a template (2') on the second axis (A1) between the support shafts (4, 4'), the template (2') corresponding to the lens that is to be obtained,
b) bringing the template (2') into contact with a tool (6; 19) placed on the first axis (A3),
c) recording the relative position of the two axes (A1, A3),
d) repeating steps b) and c) in order to take discrete or continuous readings of the entire template (2'),
e) determining the shape of the template (2') by calculation,
f) removing the template (2'),
g) fitting a blank that is to be machined,
h) machining the blank, and
i) possibly machining a second blank.

2. Machining method according to Claim 1, **characterized in that** tool used for coming into contact with the template (2') is a grinding wheel (6) used for machining the blank.

3. Machining method according to Claim 2, **characterized in that** the grinding wheel (6) is left free to rotate about its axis (A3) during steps b) and c).

4. Machining method according to Claim 1, **characterized in that** tool used to come into contact with the template (2') is a special-purpose tool (19) used as a sensor.

5. Machining method according to one of Claims 1 to 4, **characterized in that**, for step d), the tool (6, 19) and the template (2') are moved apart after each recording then the template (2') is rotated through a predetermined increment before the template (2') is brought back into contact with the tool (6, 19) to make the next recording.

6. Machining method according to one of Claims 1 to 5, **characterized in that** the grinding machine (1) used is of the type comprising:
a first axis (A3) on which at least one grinding wheel (6) is mounted,
a second axis (A1) parallel to the first axis (A3) and on which are centred two shafts (4, 4') which are positioned in the continuation of one another and intended to hold between them a blank that is to be machined,
drive means for driving at least one of the two shafts (4, 4'),
a rocker (5) pivot-mounted about a third axis (A2) parallel to the first two (A3, A1) and bearing the shafts (4, 4') which are intended to hold and drive the blank that is to be machined,
a link rod (12) mounted between one end of the third axis (A2) bearing the rocker (5) and a nut (15) mounted such that it can move on a fourth axis (A5) perpendicular to the previous three,
drive means (M2) for driving the moving nut (15), and
an end stop and end stop counterpart system (17, 17') mounted one part on the link rod (12) and the other part on the rocker (5) to limit the movement of the blank carried by the rocker (5) in the direction of the grinding wheel (6).

7. Machining method according to Claim 6, **characterized in that** during steps b) to d) which correspond to taking measurements from the template (2'), the template (2') rests on the tool (6, 19) placed on the first axis (A3), **in that** the template (2') is driven in rotation about its axis (A1), and **in that** the relative position of the two axes (A1, A3) is measured by detecting the movements of the rocker (5) about its axis (A2).

8. Machine (1) for machining an ophthalmic lens (2), of the type comprising:
a first axis (A3) on which at least one grinding wheel (6) is mounted,
a second axis (A1) parallel to the first and on which are centred two shafts (4, 4') which are positioned in the continuation of one another and intended to hold between them a blank that is to be machined,
drive means for driving at least one of the two shafts (4, 4'),
a rocker (5) pivot-mounted about a third axis (A2) parallel to the first two and bearing the shafts (4, 4') which are intended to hold and drive the blank that is to be machined,
a link rod (12) mounted between one end of the third axis (A2) bearing the rocker (5) and a nut (15) mounted such that it can move on a fourth axis (A5) perpendicular to the previous three,
drive means (M2) for driving the moving nut (15), and
an end stop and end stop counterpart system (17, 17') mounted one part on the link rod (12) and the other part on the rocker (5) to limit the movement of the blank carried by the rocker (5) in the direction of the grinding wheel (6),
**characterized in that** the first axis (A3) also bears a sensing tool (19) intended to come into contact with a template (2') mounted between the two shafts (4, 4') of the second axis (A1), and **in that** the drive means (M2) for driving the moving nut (15) comprise an encoder (18) so that the position of the nut (15) on its fourth axis (A5) can be determined with precision.

9. Machine according to Claim 8, **characterized in that** the sensing tool (19) takes the form of a smooth disc mimicking the shape of a grinding wheel mounted on the first axis (A3).

10. Machine (1) according to one of Claims 8 and 9, **characterized in that** a pressure sensor is provided between the end stop (17) and the end stop counterpart (17') of the link rod (12) and rocker (5).
